# EUROPÄISCHE PATENTSCHRIFT

(11) **EP 0 045 400 B1**
(45) Veröffentlichungstag und Bekanntmachung des Hinweises auf die Patenterteilung: **04.07.1984**
(21) Anmeldenummer: 81105410.5
(22) Anmeldetag: 11.07.1981
(51) Int. Cl.: B22D 11/00, B22D 11/06, B22D 11/12, B22D 11/14, B21B 1/46, B21B 13/22

(54) **Anlage zum Giesswalzen von Stahl mit hohen Geschwindigkeiten**
Installation for direct-strand reduction of steel at high velocities
Installation pour le laminage direct d'acier à grande vitesse

(30) Priorität: 01.08.1980 DE 3029222
(43) Veröffentlichungstag der Anmeldung: 10.02.1982
(73) Patentinhaber: Fried. Krupp Gesellschaft mit beschränkter Haftung, 45143 Essen (DE)
(72) Erfinder: Artz, Gerd, D-4030 Ratingen 8 (DE); Figge, Dieter, D-4300 Essen (DE); Pötschke, Jürgen, Dr., D-4300 Essen (DE)

## Beschreibung

Die Erfindung bezieht sich auf eine Anlage zum Gießwalzen von Stahl mit hohen Geschwindigkeiten, bei welcher der kontinuierlich erzeugte Gießstrang vollständig erstarrt und nach dem Durchlaufen einer Temperaturausgleichsstrekke einem Vorwalzabschnitt zugeführt und im Anschluß daran in mehreren Zwischen- und Fertigwalzabschnitten gewalzt wird, bevor er in Stab- oder Drahtform weiteren Behandlungsvorgängen unterworfen wird.

Aus der DE-A1-2418 853 ist eine Anlage der eingangs genannten Gattung zum Gießwalzen von Nicht-Eisen-Metallen bekannt, die eine aus einer Gießtrommel und einem Band bestehende Gießmaschine und ein dieser fest zugeordnetes Walzwerk aufweist. Dieses kann angesichts der im Vergleich zu Stahl geringen Erstarrungslänge bei Nicht-Eisen-Metallen mit geringem Abstand hinter der Gießmaschine angeordnet sein.

Der Nachteil derartiger Anlagen ist darin zu sehen, daß die Kombination aus Gießmaschine und Walzwerk zu einer weniger guten Ausbringungsleistung führen kann, weil bei einem Ausfall der Gießmaschine oder des Walzwerks jeweils die andere Teilanlage ausfällt.

Der Erfindung liegt die Aufgabe zugrunde, eine Anlage zum Gießwalzen von Stahl zu schaffen, die bei geringen Investitionskosten eine hohe Ausbringungsleistung zuläßt. Die Anlage soll auch so ausgestaltet sein, daß der bei hohen Gießgeschwindigkeiten erforderlich Platzbedarf gesenkt wird.

Die gestellte Aufgabe wird durch eine Anlage gelöst, welche die Merkmale des Anspruchs 1 aufweist. Der der Erfindung zugrundeliegende Lösungsgedanke besteht danach darin, die Gießwalzanlage mit zwei voneinander unabhängigen Gießeinrichtungen auszustatten, denen ein einziger quer zur Gießrichtung beweglicher Vorwalzabschnitt wahlweise zugeordnet ist. Die zweite Gießeinrichtung wird bei Ausfall der anderen Gießeinrichtung in Betrieb genommen, so daß die nachgeschalteten Walzabschnitte mit einer kurzen Unterbrechung weiterarbeiten können. Neben der durch die Verwendung lediglich eines Vorwalzabschnitts bedingten Kostenersparnis hat dessen verschiebbare Anordnung den Vorteil, daß der Gießstrang jeweils ohne Umlenkung in die Walzgerüste des Vorwalzabschnitts eingeleitet werden kann.

Jede Gießeinrichtung kann zusätzlich mit einer Treibeinheit ausgestattet sein, die sich hinter der Temperaturausgleichsstrecke, vorteilhaft im Bereich zwischen dieser und der nachfolgenden . Trennschere, befindet.

In der DE-A-15 27 706 ist bereits ein quer zur Walzrichtung verschiebbares Einzelwalzgerüst beschrieben; dieses wird jedoch zum Walzenwechsel aus dem Arbeitsbereich in eine Ruhestellung gefahren.

Bei einer Ausgestaltung des Erfindungsgegenstandes ist im Bereich zwischen dem Vorwalzabschnitt und dem die Walzbehandlung abschlie- ßenden Fertigwalzabschnitt eine 180°-Umlenkeinheit angeordnet (Anspruch 2). Diese eröffnet auch die Möglichkeit, den Gießstrang ohne Änderung seiner Bewegungsrichtung weiteren Behandlungsvorgängen zuzuführen.

Die 180°-Umlenkeinheit ist in jedem Falle in einem Bereich hinter dem Vorwalzabschnitt angeordnet, d. h. in einem Bereich, in dem der Querschnitt des vorgewalzten Gießstrangs ohne besondere Schwierigkeit umgelenkt werden kann. Durch die Umlenkung des Gießstrangs kann die Länge der Gießwalzanlage bis zu 50 % verkürzt werden ; dies führt nicht nur zu einer Verkleinerung der Hallen-länge, sondern auch zu einer Senkung der Installations-kosten für die Öl-, Wasser-, Luft-, Hydraulik- und Elektroversorgung der Gießwalzanlage.

Sofern die Anlage zwei dem Vorwalzabschnitt nachgeschaltete Zwischenwalzabschnitte aufweist, befindet sich die 180°-Umlenkeinheit allenfalls hinter dem zweiten Zwischen-walzabschnitt (Anspruch 3) ; je nach den Betriebsbedingungen kann es auch zweckmäßig sein, die 180°-Umlenkeinheit zwischen den beiden Zwischenwalzabschnitten anzuordnen (Anspruch 4).

Zur Verminderung des Aufwandes für den Verschiebeantrieb besitzen die Walzgerüste des Vorwalzabschnitts einen ortsfesten Walzantrieb (Anspruch 5).

Bei einer bevorzugten Ausführungsform des Erfindungsgegenstandes sind die Walzgerüste des Vorwalzabschnitts jeweils auf einem eigenen Verschieberahmen angeordnet und über Gelenkwellen mit ihrem Walzantrieb verbunden (Anspruch 6).

Sofern die Gießwalzanlage zur Drahtherstellung dient, weist sie zusätzlich die Merkmale des Anspruchs 7 und/oder des Anspruchs 8 auf.

Die Erfindung wird nachfolgend anhand eines in der Zeichnung dargestellten Ausführungsbeispiels im einzelnen erläutert.

Es zeigen :
Figur 1 schematisch den Aufbau der erfindungsgemäßen Gießwalzanlage und
Figur 2 schematisch den Aufbau eines quer zur Gießrichtung verschiebbaren Walzgerüstes des in Fig. 1 dargestellten Vorwalzabschnitts.

Die erfindungsgemäße Gießwalzanlage (vgl. Fig. 1) weist nebeneinander zwei voneinander unabhängige Gießeinrichtungen 1 und 1a auf, die jeweils aus einer Gießmaschine 2 bzw. 2a, einer sich auschließenden Sekundärkühlstrecke 3 bzw. 3a, einer Temperaturausgleichsstrecke 4 bzw. 4a, einer Treibeinheit 5 bzw. 5a und einer Trennschere 6 bzw. 6a bestehen.

An die in dieser Weise aufgebauten Gießeinrichtungen 1 bzw. 1a schließt sich ein einziger, beiden Gießeinrichtungen gemeinsamer Vorwalzabschnitt 7 an, der im dargestellten Ausführungsbeispiel aus drei Walzgerüsten 8, 9 und 10 aufgebaut ist. Der Vorwalzabschnitt 7 ist quer zur Gießrichtung derart verfahrbar, daß er entweder im Bereich der Längsachse 12 der Gießeinrichtung 1 oder im Bereich der Längsachse 12a der Gießeinrichtung 1a liegt. Die beiden genannten Betriebsstellungen sind in der Zeichnung mit ausgezogenen bzw. mit strichpunktierten Linien bezeichnet; die Querverschiebbarkeit des Vorwalzabschnitts 7 ist durch einen Doppelpfeil 13 angedeutet.

Durch die Verwendung zweier nebeneinander angeordneter, voneinander unabhängiger Gießeinrichtungen 1 und 1a soll sichergestellt werden, daß die Produktion der Gießwalzanlage bei Ausfall einer Gießeinrichtung aufrechterhalten werden kann. Die Gießmaschinen 2 bzw. 2a sind in an sich bekannter Weise ausgebildet; sie können insbesondere aus zwei einen Gießquerschnitt begrenzenden Gießbändern bestehen oder aus einem Gießrad, welches mit einem geeignet ausgebildeten Gießband zusammenwirkt.

Der zu verarbeitende flüssige Stahl wird in einer der beiden Gießmaschinen - beispielsweise in der Gießmaschine 2 - zu einem Gießstrang vergossen und erhält dort eine etwa 10 bis 20 mm starke Strangschale. In der sich anschließenden Sekundärkühlstrecke 3 erstarrt der Gießstrang unter der Einwirkung einer Wasserkühlung vollständig durch, bevor in der Temperaturausgleichsstrecke 4 das Temperaturgefälle zwischen der Strangschale und dem Strang kern abgebaut wird.

An die beiden Geißeinrichtungen 1 und 1a schließt sich ein Walzwerk an, welches aus dem bereits erwähnten Vorwalzabschnitt 7, einem ersten Zwischenwalzabschnitt 14, einer 180°-Umlenkeinheit 15, einem zweiten Zwischenwalzabschnitt 16, einem Fertigwalzabschnitt 17, einer Primärkühlstrecke 18, einem Windungsleger 19, einer Sekundärkühlstrecke 20 und einer Sammelstation 21 besteht. Der in dem Vorwalzabschnitt 7 vorgewalzte, auf einen geeigneten Querschnitt reduzierte Gießstrang wird in den Zwischenwalzabschnitten 14 und 16 weiterverformt, bevor er beim Durchlaufen des Fertigwalzabschnitts 17 den gewünschten Drahtquerschnitt erhält. Im Bereich zwischen dem Vorwalzabschnitt 7 und dem Fertigwalzabschnitt 17 - in dem dargestellten Ausführungsbeispiel zwischen den beiden Zwischenwalzabschnitten 14 und 16 - durchläuft der Gießstrang die 180°-Umlenkeinheit 15 ; er erhält dadurch eine der Gießrichtung 11 entgegengesetzte Bewegungsrichtung 22, die während der nachfolgenden Behandlungsvorgänge bestehen bleibt. Nach dem Fertigwalzen durchläuft der Gießstrang beispielsweise in Drahtform die Primärkühlstrecke 18, wird mittels des Windungslegers 19 in Windungen gelegt und über die Sekundärkühlstrecke 20 geführt, bevor er in der Sammelstation 21 in Form von Drahtringen gesammelt wird.

Die Umlenkung des Gießstranges - die abhängig vom Querschnitt vor, zwischen oder nach den beiden Zwischenwalzabschnitten 14 und 16 vorgenommen werden kann - führt zu einer Senkung des Platzbedarfs und der Installations-kosten für die Versorgungseinrichtungen der Gießwalzanlage. Die verschiebbare Anordnung des Vorwalzabschnitts 7 macht eine Umlenkung des Gießstrangs, der in diesem Bereich noch den vollen Gießquerschnitt aufweist, überflüssig.

In Fig. ist beispielhaft das in Gießrichtung vorn liegende Walzgerüst 8 des Vorwalzabschnitts 7 dargestellt, welches in Richtung des Doppelpfeiles 13 hin und der verschiebbar ist. Die schematisch dargestellten Walzen 8' und 8" sind über die Gelenkwellen 23 mit einem Getriebe 24 und unter Zwischenschaltung einer Kupplung 25 mit einem als Walzantrieb dienenden Motor 26 verbunden. Die Teile 24, 25 und 26 sind im Gegensatz zum Walzgerüst 8 ortsfest auf einem Fundament 27 angeordnet. Das Walzgerüst 8 ist (ebenso wie die weiteren, nicht dargestellten Walzgerüste 9 und 10 des Vorwalzabschnitts 7) auf einem Verschieberahmen 28 beweglich innerhalb einer ortsfesten Führung 29 gehalten. Der Verschieberahmen 28 steht gelenkig mit der Kolbenstange 30' eines Zylinder-aggregats 30 in Verbindung, welches als Verschiebeantrieb dient und seinerseits über eine Konsole 31 ortsfest gehalten ist; er ist außerdem mit einer Klemmeinrichtung 32 ausgestattet, die ihn in der gewählten Betriebsstellung mit der Führung 29 verspannt und damit ortsfest hält. In der in Fig. 2 dargestellten Betriebsstellung nimmt das Walzgerüst 8 (und die nachfolgenden Walzgerüste des Vorwalzabschnitts) eine Stellung ein, in welcher die Walzenmitte 33 mit der in Fig. 1 angedeuteten Längsachse 12 zusammenfällt; die zweite Betriebsstellung des Walzgerüstes 8 ist wie in Fig. 1 strichpunktiert angedeutet.

Abweichend von der soeben erläuterten Ausbildung der Walzgerüste des Vorwalzabschnitts 7 können diese unter Umständen auch zu mehreren auf einem gemeinsamen Verschieberahmen angeordnet sein ; es ist beispielsweise möglich, jeweils zwei unmittelbar aufeinanderfolgende Walzgerüste des Vorwalzabschnitts auf einem gemeinsamen Verschieberahmen anzuordnen.

Die bezüglich der Walzgerüste ortsfeste Anordnung des Walzantriebs und des Verschiebeantriebs hat den Vorteil, daß die Installation dieser Antriebe vereinfacht und die Größe der zu bewegenden Massen so gering wie möglich gehalten wird.

Die Gießwalzanlage und ggf. die 180°-Umlenkeinheit können - abweichend von dem in Fig. dargestellten Anwendungsbeispiel (nachgeschaltetes Walzdrahtwerk) - auch mit einem Walzwerk zur Herstellung von Feinstahl zusammenwirken.

## Patentansprüche

1. Anlage zum Gießwalzen von Stahl mit hohen Geschwindigkeiten, bei welcher der kontinuierlich erzeugte Gießstrang vollständig erstarrt und nach dem Durchlaufen einer Temperaturausgleichsstrecke (4 bzw. 4a) einem Vorwalzabschnitt (7) zugeführt und im Anschluß daran in mehreren Zwischen- und Fertigwalzabschnitten (14, 16, 17) gewalzt wird, bevor er in Stab- oder Drahtform weiteren Behandlungsvorgängen unterworfen wird, gekennzeichnet durch zwei voneinander unabhängige Gießeinrichtungen (1 bzw. 1a), die jeweils aus einer Gießmaschine (2 bzw. 2a) mit einer Sekundärkühlstrecke (3 bzw. 3a), nachgeschalteter Temperaturausgleichsstrecke (4 bzw. 4a) und einer Trennschere (6 bzw. 6a) bestehen, und durch einen quer zur Gießrichtung (Doppelpfeil (13)) beweglichen Vorwalzabschnitt (7), der wahlweise in den Bereich der Längsachse (12 bzw. 12a) einer der beiden Gießeinrichtungen (1 bzw. 1a) verfahrbar ist.

2. Anlage nach Anspruch 1, dadurch gekennzeichnet, daß im Bereich zwischen dem Vorwalzabschnitt (7) und dem die Walzbehandlung abschließenden Fertigwalzabschnitt (17) eine 180°-Umlenkeinheit (15) angeordnet ist.

3. Anlage nach den Ansprüchen 1 bis 2, dadurch gekennzeichnet, daß dem Vorwalzabschnitt (7) zwei Zwischenwalzabschnitte (14 bzw. 16) nachgeschaltet sind und daß die 180°-Umlenkeinheit (15) sich vor dem ersten Zwischenwalzabschnitt (14), allenfalls jedoch hinter dem zweiten Zwischenwalzabschnitt (16) befindet.

4. Anlage nach Anspruch 3, dadurch gekennzeichnet, daß die 180°-Umlenkeinheit (15) zwischen den beiden Zwischenwalzabschnitten (14, 16) angeordnet ist.

5. Anlage nach den Ansprüchen 1 bis 4, dadurch gekennzeichnet, daß die Walzgerüste (8, 9, 10) des Vorwalzabschnitts (7) bezüglich ihres ortsfesten Walzantriebs (24, 25, 26) verschiebbar sind.

6. Anlage nach den Ansprüchen 1 bis 5, dadurch gekennzeichnet, daß die Walzgerüste (8, 9, 10) des Vorwalzabschnitts (7) jeweils auf einem eigenen Verschieberahmen (28) angeordnet und über Gelenkwellen (23) mit ihrem Walzantrieb (24, 25, 26) verbunden sind.

7. Anlage zur Drahtherstellung nach den Ansprüchen 1 bis 6, dadurch gekennzeichnet, daß dem Fertigwalzabschnitt (17) zumindest eine Kühlstrecke (18) sowie ein Windungsleger (19) und eine Sammelstation (21) folgen.

8. Anlage nach Anspruch 7, dadurch gekennzeichnet, daß dem Windungsleger (19) eine Primärkühlstrecke (18) vor- und eine Sekundärkühlstrecke (20) nachgeschaltet ist.

## Claims

1. Installation for the casting-rolling of steel at high speeds, in which the continuously produced cast length is completely solidified, after passing through a temperature-equalisation path (4 and 4a) is fed to a pre-rolling section (7) and thereupon rolled in several intermediate and final rolling sections (14, 16, 17), before it is subjected in bar or wire form to further treatment operations, characterised by two mutually independent casting apparatuses (1 and 1a) each consisting of a casting machine (2 and 2a) with a secondary cooling path (3 and 3a), following temperature-equalisation path (4 and 4a) and a guillotine (6 and 6a), and by a prerolling section (7) movable transversely of the casting direction (double arrow 13), which can be driven according to choice into the region of the longitudinal axis (12 and 12a) of one of the two casting apparatuses (1 and 1a).

2. Installation according to Claim 1, characterised in that a 180° reversal unit (15) is arranged in the region between the pre-rolling section (7) and the final rolling section (17) which concludes the rolling treatment.

3. Installation according to Claims 1 to 2, characterised in that two intermediate rolling sections (14 and 16) follow the pre-rolling section (7) and in that the 180° reversal unit (15) is situated before the first intermediate rolling section (14), but possibly after the second intermediate rolling section (16).

4. Installation according to Claim 3, characterised in that the 180° reversal unit (15) is arranged between the two intermediate rolling sections (14, 16).

5. Installation according to Claims 1 to 4, characterised in that the roll stands (8, 9, 10) of the pre-rolling section (7) are displaceable in relation to their non-displaceable rolling drive (24, 25, 26).

6. Installation according to Claims 1 to 5, characterised in that the roll stands (8, 9, 10) of the pre-rolling section (7) are arranged each on its own displacement frame (28) and connected with their rolling drive (24, 25, 26) through universal-joint shafts (23).

7. Installation for wire production according to Claims 1 to 6, characterised in that the final- rolling section (17) is followed by at least one cooling path (18), a coiler (19) and a gathering station (21).

8. Installation according to Claim 7, characterised in that the coiler (19) is preceded by a primary cooling path (18) and followed by a secondary cooling path (20).

## Revendications

1. Installation pour le laminage direct d'acier à grande vitesse, dans laquelle la bande de métal produite par coulée continue se solidifie complètement, et, après avoir traversé une zone d'égalisation des températures (4 ou 4a), est envoyée dans un train dégrossisseur (7) constituant un secteur de laminage, puis laminée dans plusieurs trains intermédiaires et finisseurs (14, 16, 17), constituant d'autres secteurs de laminage, avant d'être soumise, sous la forme de barre ou de fil métallique, à des traitements ultérieurs, caractérisée en ce qu'elle comprend deux installations de coulée (1 et 1a) indépendantes l'une de l'autre, qui sont constituées chacune par une machine de coulée (2 ou 2a) comportant une zone de refroidissement secondaire (3 ou 3a), une zone d'égalisation des températures (4 ou 4a) qui lui fait suite, et une cisaille à tronçonner (6 ou 6a), et un train dégrossisseur (7) constituant un secteur de laminage, que l'on peut déplacer perpendiculairement à la direction de coulée (double flèche 13), de manière à le placer à volonté dans le prolongement de l'axe longitudinal (12 ou 12a) de l'une ou l'autre des deux installations de coulée (1 ou 1a).

2. Installation selon la revendication 1, caractérisée en ce qu'elle comporte, entre le secteur dégrossisseur (7) et le train finisseur (17) qui termine les opérations de laminage, une unité (15) de changement de direction à 180°.

3. Installation selon l'une des revendications 1 ou 2, caractérisée en ce que le secteur dégrossisseur (7) est suivi de deux secteurs de laminage intermédiaires (14 ou 16) et que l'unité de changement de direction à 180° (15) se trouve en amont du premier secteur intermédiaire (14), et tout au plus en aval du deuxième secteur intermédiaire (16).

4. Installation selon la revendication 3, caractérisée en ce que l'unité (15) de changement de direction à 180° est placée entre les deux secteurs de laminage intermédiaires (14, 16).

5. Installation selon l'une des revendications 1 à 4, caractérisée en ce que les cages (8, 9, 10) du secteur dégrossisseur (7) peuvent se déplacer par rapport à leur dispositif d'entraînement (24, 25, 26) monté à poste fixe.

6. Installation selon l'une des revendications 1 à 5, caractérisée en ce que les cages (8, 9, 10) du secteur dégrossisseur (7) sont montées chacune sur un cadre mobile propre (28), et reliées par des arbres articulés (23) à leur dispositif d'entraînement (24, 25, 26).

7. Installation pour la fabrication de fil machine selon l'une des revendications 1 à 6, caractérisée en ce que le secteur du train finisseur (17) est suivi par au moins une zone de refroidissement (18), un dispositif (19) d'enroulement des bobines, et un poste (21) de regroupement des produits.

8. Installation selon la revendication 7, caractérisée en ce que le dispositif (19) d'enroulement des bobines est précédé d'une zone de refroidissement primaire (18), et suivi d'une zone de refroidissement secondaire (20).
